# EUROPÄISCHE PATENTSCHRIFT

(11) **EP 0 354 905 B1**
(45) Veröffentlichungstag und Bekanntmachung des Hinweises auf die Patenterteilung: **22.11.1990**
(21) Anmeldenummer: 88902412.1
(22) Anmeldetag: 22.03.1988
(51) Int. Cl.: F02M 45/08, F02M 61/08

(54) **KRAFTSTOFF-EINSPRITZDÜSE FÜR BRENNKRAFTMASCHINEN**
FUEL INJECTION NOZZLE FOR INTERNAL COMBUSTION ENGINES
INJECTEUR DE CARBURANT POUR MOTEURS A COMBUSTION INTERNE

(30) Priorität: 11.06.1987 DE 3719459
(43) Veröffentlichungstag der Anmeldung: 21.02.1990
(73) Patentinhaber: ROBERT BOSCH GMBH, 70442 Stuttgart (DE)
(72) Erfinder: LINDER, Ernst, D-7130 Mühlacker (DE); REMBOLD, Helmut, D-7000 Stuttgart 40 (DE)
(86) Internationale Anmeldenummer: DE8800176
(87) Internationale Veröffentlichungsnummer: WO8809869

(56) Entgegenhaltungen:
- EP-A- 0 030 258
- FR-A- 684 482
- GB-A- 1 293 155
- GB-A- 2 097 058
- US-A- 2 063 709
- US-A- 2 820 673

## Beschreibung

### Stand der Technik

Die Erfindung geht aus von einer Kraftstoff-Einspritzdüse nach der Gattung des Hauptanspruchs. Bei einer bekannten Einspritzdüse dieser Gattung (DE-A1-32 13 751, Figur 1) ist der zum Abfangen der Ventilnadel in der Schließstellung dienende erste gehäusefeste Anschlag durch eine stromauf der Schließfeder angeordnete Ringschulter im Düsenhalter gebildet, an welcher sich die Ventilnadel über die Ventilhülse und ein weiteres, die Ventilnadel umgebendes rohrförmiges Zwischenstück abstützt, wobei die Schließfeder gleichzeitig das Federelement zum Andrücken der Ventilhülse an den Schließkopf der Ventilnadel in deren Schließstellung bildet. Diese Ausführung hat den Nachteil, daß die verhältnismäßig dünnwandige Ventilhülse beim Auftreffen der Ventilnadel auf den ersten gehäusefesten Anschlag infolge der Einwirkung der starken Schließfeder einer hohen Schlagbeanspruchung unterworfen ist und daß unmittelbar nach dem Abheben der Ventilnadel von diesem Anschlag die Ventilhülse nur noch unter dem Einfluß der Drücke steht, die der Kraftstoff beidseitig auf die Stirnflächen der Ventilhülse ausübt. Dadurch ergibt sich ein unstabiles Betriebsverhalten, bei welchem eine exakte zeitliche Folge des Aufsteuerns der Spritzöffnungen für die gebündelten Kraftstoffstrahlen und des Ventilspaltes für den Kraftstoff-Schirmstrahl nicht gewährleistet ist. Der gleiche Nachteil haftet einer anderen bekannten Ausführung (DE-A1-32 13 751, Figur 5) an, bei welcher zwar die Ventilnadel in Schließstellung mit ihrem Schließkopf an einem gehäusefesten Ventilsitz anliegt, die Ventilhülse jedoch wiederum und darüberhinaus auch in der Schließstellung der Ventilnadel nur vom Kraftstoffdruck beaufschlagt ist, wodurch eine definierte Öffnungsfolge nicht gewährleistet ist.

### Vorteile der Erfindung

Die erfindungsgemäße Anordnung mit den kennzeichnenden Merkmalen des Hauptanspruchs hat demgegenüber den Vorteil, daß die Ventilhülse während des Vorhubes unverzögert und zwangsläufig unter dem Einfluß des zusätzlichen Federelementes der Ventilnadel bis zum Anschlag folgt, so daß die vorgegebene zeitliche Aufeinanderfolge des Aufsteuerns der Spritzöffnungen für die gebündelten Kraftstoffstrahlen und des zentralen Ventilspaltes für den Kraftstoff-Schirmstrahl exakt eingehalten wird. Darüberhinaus fällt nach dem Abfangen der Ventilhülse am zweiten gehäusefesten Anschlag der Einfluß der der Schließfeder entgegenwirkenden Kraft des zusätzlichen Federelementes auf die Ventilnadel weg, so daß der Kraftstoffdruck erst um eine vorgegebene Stufe ansteigen muß, bevor der zentrale Ventilspalt öffnet und der Kraftstoff-Schirmstrahl austritt, so daß eine gute Zerstäubung des Kraftstoffes auch bei der Haupteinspritzung gewährleistet ist.

Durch die in den Unteransprüchen aufgeführten Maßnahmen sind vorteilhafte Weiterbildungen der Anordnung nach dem Hauptanspruch möglich.

Eine einfach zu montierende Ausführung ergibt sich, wenn die gehäusefeste Schulter zur Abstützung des zusätzlichen, vorzugsweise als Schraubendruckfeder ausgebildeten Federelementes an der stromabliegenden Stirnseite einer in den Düsenkörper eingeschraubten Buchse gebildet ist, deren stromaufliegender Endabschnitt die Ventilnadel führt und mit einer axialen Schulter zum Abstützen der Schließfeder versehen ist.

Eine sichere Abdichtung des Ventilspaltes für den Kraftstoff-Schirmstrahl in Schließstellung der Ventilnadel ergibt sich, wenn die dem Schließkopf der Ventilnadel zugekehrte Stirnseite der Ventilhülse nach innen kegelig ausgebildet und ihr Kegelwinkel kleiner als der Kegelwinkel der Ventilsitzfläche des Schließkopfes gewählt ist. Dadurch ergibt sich eine kantenförmige Berührung zwischen den beiden den Ventilspalt begrenzenden Teilen, bei welcher eine die Dichtheit mitbestimmende hohe Flächenpressung erzielt ' werden kann.

Zum gleichen Zweck wird vorgeschlagen, daß der mit dem Schließkopf der Ventilnadel zusammenarbeitende Ventilsitz am Düsenkörper als Dichtkante ausgebildet ist, deren Durchmesser vorzugsweise etwa dem Führungsdurchmesser der Ventilhülse im Düsenkörper entspricht.

Die Ansprüche 5 bis 10 enthalten vorteilhafte Maßnahmen zur Gestaltung des Einspritzverlaufs und zur räumlichen Trennung von Vor- und Haupteinspritzung, durch welche die Neigung zur Rußbildung an der Einspritzdüse verringert wird.

### Zeichnung

Ein Ausführungsbeispiel der Erfindung ist in der Zeichnung dargestellt und in der nachfolgenden Beschreibung näher erläutert. Es zeigen Figur 1 vergrößert einen Längsschnitt durch das Ausführungsbeispiel und Figur 2 den brennraumseitigen Endabschnitt des Ausführungsbeispieles in noch größerem Maßstab. In den Figuren 3 und 4 sind Varianten der Ventilhülse des Ausführungsbeispiels dargestellt und Figur 5 ist ein Schnitt nach der Linie V-V in Figur 4.

### Beschreibung des Ausführungsbeispiels

Die Einspritzdüse hat einen Düsenkörper 10, der durch eine Überwurfmutter 12 an einem Düsenhalter 14 festgespannt ist, welcher einen Anschlußstutzen 16 für eine Kraftstoff-Zufuhrleitung hat. Im Düsenkörper 10 ist durch nachstehend noch näher beschriebene Mittel eine Ventilnadel 18 verschiebbar gelagert, die am brennraumseitigen Ende mit einem Schließkopf 20 versehen ist. Dieser hat eine kegelige Ventilsitzfläche 22 (Figur 2), die von einer Schließfeder 24 gegen einen als Dichtkante ausgebildeten Ventilsitz 26 am Düsekörper 10 gedrückt ist. Die Schließfeder 24 stützt sich über eine Ringscheibe 27 an einer Ringschulter 28 einer in den Düsenkörper 10 eingeschraubten Buchse 30 ab und greift über einen Stützkörper 31 in üblicher Weise am oberen Ende der Ventilnadel 18 an, welche in einem kragenförmigen Ansatz 32 der Buchse 30 geführt ist. In der dargestellten Schließlage der Ventilnadel 18 nimmt der Stützkörper 31 einen axialen Abstand hg zur oberen Stirnfläche der Buchse 30, 32 ein, der dem Gesamthub der Ventilnadel 18 entspricht.

Die Ventilnadel 18 ist stromauf des Schließkopfes 20 in einer Ventilhülse 34 gelagert, die ihrerseits im Düsenkörper 10 verschiebbar, jedoch durch nicht gezeigte Mittel unverdrehbar geführt ist. Der Führungsdurchmesser entspricht dem Durchmesser des Ventilsitzes 26 am Düsenkörper 10. Zwischen der Ventilhülse 34 und einem im Durchmesser geschwächten Abschnitt 36 der Ventilnadel 18 ist ein mit Kraftstoff gefüllter Druckraum 38 gebildet, der über eine schrägverlaufende Längsnut 40 im geführten Abschnitt der Ventilnadel 18 mit einer Kammer 42 im Düsenkörper 10 verbunden ist. Diese hat über einen Ringraum 44 und Querbohrungen 46 in der Buchse 30 Verbindung mit einer Kammer 48 im Düsenhalter 14, in welcher die Schließfeder 24 angeordnet ist und in welche der Anschlußstutzen 16 mündet.

In der Kammer 42 ist eine Druckfeder 50 angeordnet, die sich über eine Ringscheibe 52 an der unteren Stirnseite 54 der Buchse 30 abstützt und an einem Ringbund 56 der Ventilhülse 34 angreift. Die untere Stirnseite der Ventilhülse 34 ist nach innen kegelig ausgeführt und ihr Kegelwinkel ist kleiner als der Kegelwinkel der Ventilsitzfläche 22 am Schließkopf 20 gewählt. Dadurch ergibt sich am Außenumfang der Ventilhülse 34 eine Dichtkante 58, die zusammen mit dem Schließkopf 20 einen Ventilspalt für zentrale Kraftstoff-Schirmstrahlen bildet bzw. steuert. In der dargestellten Schließlage der Ventilnadel 18 liegt die Dichtkante 58 der Ventilhülse 34 unter dem Einfluß der Druckfeder 50 an dem Schließkopf 20 dichtend an, wobei der Ringbund 56 der Ventilhülse 34 einen axialen Abstand hᵥ zu einer Ringscheibe 59 einnimmt, welche auf einer Ringschulter 60 des Düsenkörpers 10 aufliegt.

Die Ventilhülse 34 ist am Mantelumfang mit mehreren radialen Schlitzen 62 versehen, welche aus dem Druckraum 38 herausführen und Spritzöffnungen für gebündelte Kraftstoffstrahlen, sogenannte Schnurstrahlen, bilden. In der in Figur 2 dargestellten Schließstellung der Ventilnadel 18 sind die Schlitze 62 durch die Bohrungswand des Düsenkörpers 10 und zusätzlich durch den am Ventilsitz 26 anliegenden Schließkopf 20 zum Brennraum hin dicht verschlossen. An den Ventilsitz 26 schließt sich eine sphärisch gewölbte Leitwand 64 für die Kraftstoff-Schirmstrahlen an, die sich bis zur brennraumseitigen Stirnwand 66 des Düsenkörpers 10 erstreckt und dort mit einem Kegelwinkel ausmündet, der kleiner als der Kegelwinkel der Ventilsitzfläche 22 am Schließkopf 20 ist. Der die Leitwand 64 umgebende Ringrandbereich des Düsenkörpers 10 ist in den Radialebenen der Schlitze 62 ebenfalls mit radialen Schlitzen 68 versehen, durch welche die gebündelten Kraftstoff-Schnurstrahlen ungehindert in den Brennraum gelangen. Die beschriebene Einspritzdüse arbeitet wie folgt

Wenn zu Beginn eines Einspritzvorganges der ansteigende Kraftstoffdruck die Differenzkraft der beiden Federn 24 und 50 erreicht hat, werden die Ventilnadel 18 und die Ventilhülse 34 gemeinsam nach unten verschoben, wobei die Schlitze 62 in der Ventilhülse 34 freigegeben und gebündelte Kraftstoffstrahlen in der gewünschten Richtung in den Brennraum eingespritzt werden. Wenn die Teile den Vorhub hᵥ zurückgelegt haben, kommt die Ventilhülse 34 zur Anlage an der Ringscheibe 59 bzw. der Ringschulter 60 des Düsenkörpers 10. Danach wirkt die Druckfeder 50 nicht mehr im Öffnungssinn auf die Ventilhülse 34 und die Ventilnadel 18 ein, so daß der Kraftstoffdruck erst um eine gewisse Stufe ansteigen muß, bevor er die Ventilnadel 18 allein in die Endstellung zu verschieben vermag, in welcher der Stützkörper 31 an der Buchse 30 anschlägt. Bei diesem Resthub der Ventilnadel 18 hebt der Schließkopf 20 von der Ventilhülse 34 ab, so daß der ringförmige Ventilspalt zwischen diesen Teilen geöffnet wird und der unter hohem Druck ausgespritzte Kraftstoff zusätzlich in Form eines Schirmstrahles in den Brennraum gelangt. Am Ende des Einspritzvorganges laufen die Bewegungen der Teile in umgekehrter Reihenfolge ab.

Bei der Ausführung nach Figur 2 sind die Spritzöffnungen für die gebündelten Kraftstoffstrahlen durch radiale Schlitze 62 gebildet, die stirnseitig offen sind und daher gleichzeitig sofort zu Beginn der Ventilnadel-Öffnungsbewegung freigegeben werden. In manchen Fällen kann es jedoch zweckmäßig sein, die Spritzöffnungen für die gebündelten Kraftstoffstrahlen durch axiales Versetzen zu unterschiedlichen Zeiten freizugeben. In anderen Fällen kann es vorteilhaft sein, daß die gebündelten Kraftstoffstrahlen nicht radial ausgespritzt werden bzw. daß sich die Strahlrichtung über den Hub der Ventilhülse 34 hinweg ändert.

In Figur 3 ist eine Variante 34a der Ventilhülse dargestellt, die zwei sich diametral gegenüberliegende Schlitze 62 für sofort bei Öffnungsbeginn ausspritzenden Kraftstoff und einen dazu um 90° versetzten Längsschlitz 72 für mit geringer Verzögerung ausspritzenden Kraftstoff hat. Dieser geht von einer Ringnut 74 aus, die über Querbohrungen 76 mit dem Druckraum 38 verbunden ist und endet in einem axialen Abstand s vor der Dichtkante 58 der Ventilhülse 34a, welcher der gewünschten Verzögerung entspricht.

Bei der Variante nach Figur 4 ist die Ventilhülse 34b mit Schlitzen 78 versehen, welche wie die Schlitze 62 die gesamte Wand der Ventilhülse durchdringen und auch an deren Stirnseite ausmünden. Die Besonderheit der Schlitze 78 ist, daß sie über ihre ganze axiale Länge hinweg einen unterschiedlichen Austrittswinkel w gegenüber einer Radialebene 80 haben. Diese Schlitze 78 können beispielsweise durch Laserstrahl bei sich drehender und verschiebender Ventilhülse 34b eingearbeitet werden.

Ein ähnlicher Effekt läßt sich erzielen, wenn anstelle eines gewundenen Schlitzes 78 eine einfache Bohrung oder ein gerader Längsschlitz vorgesehen wird und der Ventilhülse 34b bei ihrer Längsverschiebung eine Drehung aufgezwungen wird. Das kann z.B. durch einen gehäusefesten Stift erfolgen, der in eine entsprechend geformte kurvenförmige Nut im Bund der Ventilhülse 34b eingreift.

## Patentansprüche

1. Kraftstoff-Einspritzdüse für Brennkraftmaschinen, mit einer verschiebbar in einem Düsenkörper (10) gelagerten, mit einem Schließkopf (20) versehenen Ventilnadel (18), die von einer Schließfeder (24) entgegen der Kraftstoffströmung zu einem dem Schließkopf (20) zugeordneten ersten gehäusefesten Anschlag (26) hin gedrückt und entgegengesetzt dazu vom Kraftstoff in dessen Strömungsrichtung beaufschlagt ist, wobei der gehäusefeste Anschlag (26) als Ventilsitz am Düsenkörper (10) ausgebildet ist, mit dem der Schließkopf (20) einen äußeren Ventilringspalt steuert, ferner mit einer im Düsenkörper (10) stromauf des Schließkopfes (20) der Ventilnadel (18) verschiebbar gelagerten Ventilhülse (34), die mit der Ventilnadel (18) einen mit Kraftstoff gefüllten Druckraum (38) begrenzt, im Bereich dieses Druckraums (38) mit seitlichen Spritzöffnungen (62) für gebündelte Kraftstoffstrahlen versehen ist und mit ihrem stromabliegenden Stirnrand (58) und einer kegeligen Ventilsitzfläche (22) am Schließkopf (20) der Ventilnadel (18) einen inneren Ventilringspalt für einen zentralen Kraftstoff-Schirmstrahl steuert, und ferner mit einem zweiten gehäusefesten Anschlag (60), an welchem die beim Öffnungshub mit der Ventilnadel (18) mitbewegte Ventilhülse (34) nach einem die seitlichen Spritzöffnungen (62) aufsteuernden Vorhub zur Anlage kommt, wonach der Schließkopf (20) von der Ventilhülse (34) abhebt und den inneren Ventilringspalt für den zentralen Schirmstrahl des Kraftstoffs öffnet, dadurch gekennzeichnet, daß zum Andrücken der Ventilhülse (34) an den Schließkopf (20) ein zusätzliches Federelement (50) vorgesehen ist, welches sich stromauf an einer die Ventilnadel (18) umgebenden gehäusefesten Schulter (54) abstützt und ständig auf die Ventilhülse (34) in Öffnungsrichtung der Ventilnadel (18) einwirkt.

2. Einspritzdüse nach Anspruch 1, dadurch gekennzeichnet, daß die gehäusefeste Schulter (54) zur Abstützung des zusätzlichen, vorzugsweise als Schraubendruckfeder ausgebildeten Federelementes (50) an der stromabliegenden Stirnseite einer im Düsenkörper (10) befestigten Buchse (30) gebildet ist, deren stromaufliegender Endabschnitt die Ventilnadel (18) führt und die mit einer axialen Schulter (28) zum Abstützen der Schließfeder (24) versehen ist.

3. Einspritzdüse nach Anspruch 1 oder 2, dadurch gekennzeichnet, daß die dem Schließkopf (20) der Ventilnadel (18) zugekehrte Stirnseite der Ventilhülse (34) nach innen kegelig ausgebildet ist und daß ihr Kegelwinkel kleiner als der Kegelwinkel der Ventilsitzfläche (22) des Schließkopfes (20) gewählt ist.

4. Einspritzdüse nach einem der Ansprüche 1 bis 3, dadurch gekennzeichnet, daß der mit dem Schließkopf (20) der Ventilnadel (18) zusammenarbeitende Ventilsitz (26) am Düsenkörper (10) als Dichtkante ausgebildet ist, deren Durchmesser etwa dem Führungsdurchmesser der Ventilhülse (34) im Düsenkörper (10) entspricht.

5. Einspritzdüse nach Anspruch 4, dadurch gekennzeichnet, daß sich an den Ventilsitz (26) des Düsenkörpers (10) eine sphärisch gewölbte Leitwand (64) für die Kraftstoff-Schirmstrahlen anschließt, deren in der Ebene der brennraumseitigen Stirnwand (66) des Düsenkörpers (10) gemessener Kegelwinkel kleiner als der Kegelwinkel der Ventilsitzfläche (22) des Schließkopfes (20) ist.

6. Einspritzdüse nach Anspruch 5, dadurch gekennzeichnet, daß der die Leitwand (64) umgebende Ringrandbereich des Düsenkörpers (10) in den Radialebenen der Spritzöffnungen (62) in der unverdrehbar im Düsenkörper (10) geführten Ventilhülse (34) mit Schlitzen (68) zum Durchtritt der aus den Spritzöffnungen (62) austretenden gebündelten Kraftstoffstrahlen versehen ist.

7. Einspritzdüse nach einem der vorhergehenden Ansprüche, dadurch gekennzeichnet, daß die Ventilhülse (34a) mit mehreren in Umfangsrichtung und axial versetzt zueinander angeordneten Spritzöffnungen (62, 72) versehen ist.

8. Einspritzdüse nach einem der vorhergehenden Ansprüche, dadurch gekennzeichnet, daß sich die Spritzrichtung aus mindestens einer Spritzöffnung (78) in der Ventilhülse (34b) über deren Hub hinweg ändert.

9. Einspritzdüse nach Anspruch 8, dadurch gekennzeichnet, daß mindestens eine Spritzöffnung (78) eine axiale Längserstreckung hat und sich der Ausspritzwinkel (w) der Spritzöffnung (78) gegenüber einer Radialebene (80) mindestens über einen Teil der axialen Länge der Spritzöffnung (78) hinweg ändert.

10. Einspritzdüse nach Anspruch 8, dadurch gekennzeichnet, daß die Ventilhülse (34b) so im Düsenkörper (10) geführt ist, daß sie bei Längsverschiebung zwangsläufig eine Drehung ausführt.

## Revendications

1. Injecteur de carburant pour moteurs à combustion interne avec un pointeau de soupape (18) monté de façon à pouvoir coulisser dans un corps d'intecteur (10) et muni d'une tête de fermeture (20), ce pointeau étant pressé par un ressort de fermeture (24) en sens inverse de l'écoulement du carburant vers une première butée (26) solidaire du boîtier et associée à la tête de fermeture (20) et qui est sollicitée en sens inverse par le carburant dans son sens d'écoulement, la butée (26) solidaire du boîtier étant réalisée sous la forme d'un siège de soupape sur le corps d'injecteur (10), siège avec lequel la tête de fermeture (20) commande un intervalle annulaire externe de la soupape, une douille de soupape (34) montée de façon à pouvoir coulisser dans le corps d'injecteur (10) en amont de la tête de fermeture (20) du pointeau de soupape (18) étant en outre prévu, qui délimite, avec le pointeau de soupape (18) une chambre de pression (38) remplie de carburant, et qui est muni dans la zone de cette chambre de pression (38) d'ouvertures latérales d'injection (62) pour des jets de carburant en faisceaux, et qui avec son bord frontal en aval (58) et une surface conique de siège de soupape (22) sur la tête de fermeture (20) du pointeau de soupape (18), commande un intervalle annulaire interne de soupape pour un jet central en parapluie de carburant, et une seconde butée (60) solidaire du boîtier étant en outre prévue, contre laquelle la douille de soupape (34) entraînée avec le pointeau de soupape (18) lors de la course d'ouverture, vient s'appliquer après une course préalable commandant à l'ouverture les orifices d'injection latéraux (62), après quoi la tête de fermeture (20) se soulève de la douille de soupape (34) et l'intervalle annulaire de soupape interne pour le jet central en parapluie du carburant s'ouvre, injecteur caractérisé en ce que pour appliquer la douille de soupape (34) contre la tête de fermeture (20), il est prévu un élément de ressort supplémentaire (50) qui prend appui en amont contre un épaulement (54) solidaire du boîtier et entoure le pointeau de soupape (18) et agit constamment sur la douille de soupape (34) dans le sens de l'ouverture du pointeau de soupape (18).

2. Injecteur selon la revendication 1, caractérisé en ce que l'épaulement (54) solidaire du boîtier, servant d'appui à l'élément supplémentaire de ressort (50) réalisé de préférence sous la forme d'un ressort de pression hélicoïdal, est ménagé à la face frontale placée en aval d'une douille (30) fixée dans le corps d'injecteur (10), et dont la partie d'extrémité placée en amont guide le pointeau de soupape (18) et est munie d'un épaulement axial (28) servant d'appui pour le ressort de fermeture (24).

3. Injecteur selon la revendication 1 ou la revendication 2, caractérisé en ce que la surface frontale de la douille de soupape (34) tournée vers la tête de fermeture (20) du pointeau de soupape ((18) est conique intérieurement et son angle de cône est plus petit que l'angle de cône de la surface de siège de soupape (22) de la tête de fermeture (20).

4. Injecteur selon une des revendications 1 à 3, caractérisé en ce que le siège de soupape (26) sur le corps de l'injecteur (10), coopérant avec la tête de fermeture (20) du pointeau de soupape (18), est réalisé sous la forme d'une arête d'étanchéité dont le diamètre correspond à peu près au diamètre de guidage de la douille de soupape (34) dans le corps de l'injecteur (10).

5. Injecteur selon la revendication 4, caractérisé en ce qu'au siège de soupape (26) du corps d'injecteur (10) se raccorde une paroi directrice cintrée sphériquement (64) pour le jet en parapluie de carburant, et dont l'angle de cône mesuré dans le plan de la paroi frontale (66) côté chambre de combustion du corps d'injecteur (10) est plus petit que l'angle de cône de la surface de siège de soupape (22) de la tête de fermeture (20).

6. Injecteur selon la revendication 5, caractérisé en ce que la zone du bord annulaire, entourant la paroi directrice (64), du corps d'injecteur (10) dans les plans radiaux des orifices d'injection (62) dans la douille de soupape (34) guidés sans pouvoir tourner dans le corps d'injecteur (10), est munie de fentes (68) pour le passage des jets de carburant en faisceaux sortant de ces orifices d'injection (62).

7. Injecteur selon une des précédentes revendications, caractérisé en ce que la douille de soupape (34a) est munie de plusieurs orifices d'injection (62, 72) disposés en direction périphérique et décalés axialement.

8. Injecteur selon une des précédentes revendications, caractérisé en ce que la direction d'injection à partir d'au moins un orifice d'injection (78) dans la douille de soupape (34b) se modifie en fonction de la course de cette douille.

9. Injecteur selon la revendication 8, caractérisé en ce qu'au moins un orifice d'injection (78) a une extension axiale et l'angle d'injection (w) de cet orifice d'injection (78) se modifie par rapport à un plan radial (80) au moins sur une partie de la longueur axiale de cet orifice d'injection (78).

10. Injecteur selon la revendication 8, caractérisé en ce que la douille de soupape (34b) est guidée dans le corps d'injecteur (10) de sorte que lors de son déplacement longitudinal, elle effectue forcément une rotation.

## Claims

1. Fuel injection nozzle for internal combustion engines, comprising a valve needle (18) which is displaceably mounted in a nozzle body (10), is provided with a closing head (20), is pressed by a closing spring (24) against the fuel flow towards a first fixed stop (26), allocated to the closing head (20), and, in the opposite direction thereto, is acted upon by the fuel in its flow direction, the fixed stop (26) being designed as a valve seat on the nozzle body (10) with which the closing head (20) controls an outer annular valve gap, furthermore a valve sleeve (34) which is displaceably mounted in the nozzle body (10) upstream from the closing head (20) of the valve needle (18), defines with the valve needle (18) a pressure space (38) filled with fuel, is provided in the area of this pressure space (38) with lateral spray orifices (62) for clustered fuel jets and, with its end margin (58) lying downstream and a conical valve-seat surface (22) on the closing head (20) of the valve needle (18), controls an inner annular valve gap for a central umbrella-type fuel jet, and furthermore a second fixed stop (60) against which the valve sleeve (34), moved along with the valve needle (18) during the opening stroke, comes to bear after a preliminary stroke opening the lateral spray orifices (62) in a controlled manner, whereupon the closing head (20) lifts from the valve sleeve (34) and opens the inner annular valve gap for the central umbrella-type jet of the fuel, characterized in that, to press the valve sleeve (34) against the closing head (20), an additional spring element (50) is provided which is supported upstream on a fixed shoulder (54) surrounding the valve needle (18) and constantly acts on the valve sleeve (34) in the opening direction of the valve needle (18).

2. Injection nozzle according to Claim 1, characterized in that the fixed shoulder (54) for supporting the additional spring element (50), preferably designed as a helical compression spring, is formed on the end face, lying downstream, of a bush (30) which is fixed in the nozzle body (10) and whose end section lying upstream guides the valve needle (18) and which is provided with an axial shoulder (28) for supporting the closing spring (24).

3. Injection nozzle according to Claim 1 or 2, characterized in that the end face of the valve sleeve (34) facing the closing head (20) of the valve needle (18) is of conical design to the inside, and in that its cone angle is selected to be smaller than the cone angle of the valve-seat surface (22) of the closing head (20).

4. Injection nozzle according to one of Claims 1 to 3, characterized in that the valve seat (26) on the nozzle body (10), which valve seat (26) interacts with the closing head (20) of the valve needle (18), is designed as a sealing edge whose diameter corresponds approximately to the guide diameter of the valve sleeve (34) in the nozzle body (10).

5. Injection nozzle according to Claim 4, characterized in that a spherically arched baffle wall (64) for the umbrella-type fuel jets adjoins the valve seat (26) of the nozzle body (10), the cone angle of which baffle wall (64), which cone angle is measured in the plane of the combustion chamber-side end wall (66) of the nozzle body (10), is smaller than the cone angle of the valve-seat surface (22) of the closing head (20).

6. Injection nozzle according to Claim 5, characterized in that the annular marginal area, surrounding the baffle wall (64), of the nozzle body (10), in the radial planes of the spray orifices (62) in the valve sleeve (34) guided in the nozzle body (10) in such a way as to be fixed in terms of rotation, is provided with slots (68) for the passage of the clustered fuel jets discharging from the spray orifices (62).

7. Injection nozzle according to one of the preceding claims, characterized in that the valve seat (34a) is provided with a plurality of spray orifices (62, 72) arranged in the peripheral direction and in such a way as to be offset axially relative to one another.

8. Injection nozzle according to one of the preceding claims, characterized in that the spray direction from at least one spray orifice (78) in the valve sleeve (34b) changes over the stroke of the latter.

9. Injection nozzle according to Claim 8, characterized in that at least one spray orifice (78) has an axial longitudinal extent, and the spray-out angle (w) of the spray orifice (78) relative to a radial plane (80) changes at least over part of the axial length of the spray orifice (78).

10. Injection nozzle according to Claim 8, characterized in that the valve sleeve (34b) is guided in the nozzle body (10) in such a way that it inevitably executes a rotation when longitudinally displaced.
